# FASCICULE DE BREVET EUROPEEN

(11) **EP 1 544 433 B1**
(45) Date de publication et mention de la délivrance du brevet: **26.03.2008**
(21) Numéro de dépôt: 04106282.9
(22) Date de dépôt: 03.12.2004
(51) Int. Cl.: F01P 11/14

(54) **Dispositif de surveillance du circuit de refroidissement d'un véhicule automobile**
Überwachungsvorrichtung des Kühlkreislaufes eines Kraftfahrzeuges
Method for monitoring the cooling circuit of a motor vehicle

(30) Priorité: 16.12.2003 FR 0314710
(43) Date de publication de la demande: 22.06.2005
(73) Titulaire: SC2N, 78180 Montigny-le-Bretonneux (FR)
(72) Inventeur: Castro, Pascal, 14150 Ouistreham (FR)
(74) Mandataire: Croonenbroek, Thomas Jakob

(56) Documents cités:
- WO-A-01/53674
- DE-A- 10 161 867
- DE-A- 19 825 194
- FR-A- 2 673 244
- US-A- 5 081 443
- US-A- 5 656 771

## Description

L'invention concerne les circuits de refroidissement et notamment la surveillance de ces derniers quant à l'apparition d'éventuelles anomalies de fonctionnement.

On connaît l'importance du circuit de refroidissement dans le fonctionnement d'un moteur thermique de véhicule automobile.

En l'absence de refroidissement, le moteur subit une élévation de température dommageable à ses organes essentiels pouvant nécessiter le changement standard du moteur.

Outre les habituels capteurs de température couplés à des avertisseurs visuels au tableau de bord, on a proposé peu de solutions quant à une surveillance efficace de la bonne marche du circuit de refroidissement. Par exemple, le document FR 2 673 244 A1 décrit un dispositif de surveillance du bon fonctionnement du circuit de refroidissement d'un moteur thermique comprenant un capteur de température et un capteur de pression.

L'invention s'inscrit dans une telle démarche, visant à fournir au conducteur ou au mécanicien une surveillance plus efficace du circuit de refroidissement associé au moteur d'un véhicule automobile.

Ce but est atteint selon l'invention grâce à un dispositif de surveillance du bon fonctionnement du circuit de refroidissement d'un moteur thermique de véhicule automobile, comprenant un capteur de température, un capteur de pression et un capteur de présence de bulles, une mémoire dans laquelle sont stockés des scénarios d'anomalies consistant chacun en une combinaison spécifique de résultats de mesure parmi la pression, la température et le taux de bulle, et en outre des moyens aptes à comparer les mesures fournies par les capteurs avec celles des scénarios d'anomalies préenregistrés afin d'identifier l'apparition effective d'un de ces scénarios dans le circuit de refroidissement.

On propose également selon l'invention un procédé de surveillance de circuit de refroidissement de moteur thermique de véhicule automobile comprenant le fait de mesurer la température de liquide de refroidissement, caractérisé en ce qu'il comprend :
a) l'étape consistant à mesurer une pression dans le circuit de refroidissement et de capter une présence élevée de bulles dans le circuit de refroidissement,
b) l'étape consistant à comparer ces mesures avec celles de scénarios d'anomalies prédéfinis, chacun des scénarios en une combinaison spécifique de résultats de mesures parmi la température, la pression et la présence élevée de bulles,
c) l'étape consistant à identifier l'apparition effective d'un de ces scénarios d'anomalie dans le circuit de refroidissement en cas de similitude entre la combinaison de résultats des mesures effectives et la combinaison prédéfinie de résultats de mesures de ce scénario.

D'autres caractéristiques, buts et avantages de l'invention apparaîtront à la lecture de la description détaillée qui va suivre, faite en référence aux figures annexées sur lesquelles :
- la figure 1 est un schéma de fonctionnement d'un dispositif de surveillance de circuit de refroidissement conforme à l'invention ;
- la figure 2 est un schéma de fonctionnement plus détaillé représentatif de ce même dispositif.

Le présent dispositif permet de faire le diagnostic d'un circuit de refroidissement 50 de moteur thermique.

Le dispositif comporte ici les éléments suivants. Il inclut notamment de trois capteurs 100, 200, 300 sen sibles à différents paramètres. Une unité 400 de traitement reçoit des signaux provenant de ces capteurs 100, 200, 300, dans laquelle est embarqué un algorithme de diagnostic 500. Le dispositif inclut également une interface de communication 600 avec un système d'interface client (par exemple interface visuelle sous la forme d'un tableau de bord).

L'un des capteurs est un capteur de température 100, qui peut être, sans exclure d'autres technologies, une résistance à Coefficient de Température Négatif (CTN). Un second capteur 200 capte la pression dans le circuit de refroidissement. Un troisième capteur est présent pour la détection de bulles de gaz, préférentiellement apte à fournir une mesure d'un taux de bulles dans le liquide.

L'unité de traitement des signaux 400 a pour but de vérifier que le système de refroidissement 50 fonctionne correctement.

Si elle détecte un dysfonctionnement, le recoupement des informations provenant des trois capteurs 100, 200, 300 lui permet de donner des indications sur l'origine de dysfonctionnement survenu.

Le tableau ci-dessous présente une synthèse des différents cas de dérives de résultats de mesure qui peuvent apparaître dans le circuit de refroidissement.

On notera par T Ok le cas où la température 100 lue par le capteur de température 100 est normale.

On notera par T ↗ le cas où la température 100 lue par le capteur de température 100 est trop haute.

On notera par T ↘ le cas où la température 100 lue par le capteur de température est trop basse.

On notera par P Ok le cas où la pression 200 lue par le capteur de pression 200 est normale.

On notera par P ↗ le cas où la pression 200 lue par le capteur de pression 200 est trop haute.

On notera par P ↘ le cas où la pression 200 lue par le capteur de pression est trop basse.

On notera par TB = 0 le cas où le taux de bulle dans le liquide de refroidissement est normal.

On notera par TB ↗ le cas où le taux de bulle dans le liquide de refroidissement 50 est trop important.

Le tableau suivant résume une série de scénarios d'anomalies préenregistrés dans une mémoire de l'unité de traitement 400. Chacun des scénarios se compose d'une combinaison de trois états de mesure (température, pression, taux de bulles) et d'une indication d'anomalie associée à la combinaison en présence.

| | | | | |
|---|---|---|---|---|
| 1 | T Ok | P OK | TB = 0 | Le circuit de refroidissement fonctionne normalement |
| 2 | T Ok | P OK | TB ↗ | Le circuit présente un niveau de liquide insuffisant |
| 3 | T Ok | P ↗ | TB = 0 | Ce circuit présente un état de valve de sécurité en situation anormalement bloquée |
| 4 | T Ok | P ↗ | TB ↗ | Le moteur présente un joint de culasse défectueux |
| 5 | T Ok | P ↘ | TB = 0 | Le circuit présente une fuite de liquide |
| 6 | T Ok | P ↘ | TB ↗ | Le circuit présente un bouchon de vase d'expansion qui est anormalement ouvert |
| 7 | T ↗ | P OK | TB = 0 | Le circuit présente un calorstat qui est anormalement bloqué fermé |
| 8 | T ↗ | P OK | TB ↗ | Le circuit présente un niveau de liquide qui est insuffisant et/ou présente un calorstat qui est anormalement bloqué fermé |
| 9 | T ↗ | P ↗ | TB = 0 | Le circuit présente une valve de sécurité qui est anormalement bloquée et présente également un calorstat qui est anormalement bloqué fermé |
| 10 | T ↗ | P ↗ | TB ↗ | Le circuit présente un calorstat qui est anormalement bloqué fermé. Le circuit présente un joint de culasse qui est défectueux |
| 11 | T ↗ | P ↘ | TB = 0 | Le circuit présente un calorstat qui est bloqué fermé et le circuit présente aussi une fuite de liquide |
| 12 | T ↗ | P ↘ | TB ↗ | Le circuit présente un bouchon de vase d'expansion qui est anormalement ouvert et le circuit présente un calorstat qui est anormalement bloqué fermé |
| 13 | T ↘ | P OK | TB = 0 | Le circuit présente un calorstat qui est anormalement bloqué ouvert |
| 14 | T ↘ | P OK | TB ↗ | Le circuit présente un calorstat qui est anormalement bloqué ouvert et le circuit présente aussi un niveau de liquide insuffisant |
| 15 | T ↘ | P ↗ | TB = 0 | Le circuit présente un calorstat qui est anormalement bloqué ouvert et le circuit présente également une valve de sécurité qui est anormalement bloquée |
| 16 | T ↘ | P ↗ | TB ↗ | Le circuit présente un calorstat qui est anormalement bloqué ouvert et le circuit présente aussi un joint de culasse qui est défectueux |
| 17 | T↘ | P ↘ | TB = 0 | Le circuit présente un calorstat qui est anormalement bloqué ouvert et le circuit présente aussi une fuite de liquide |
| 18 | T ↘ | P ↘ | TB ↗ | Le circuit présente un calorstat qui est anormalement bloqué ouvert et le circuit présente aussi un bouchon de vase d'expansion qui est anormalement ouvert |

Le tableau ci-dessus n'est qu'une synthèse des anomalies qui peuvent se présenter.

L'unité de traitement 400 analyse également ici le comportement des variables d'entrées (pression, température et taux de bulles) dans le temps et de façon continue. Cela lui permet d'affiner le diagnostic.

Par exemple, dans le cas d'anomalies dues à un niveau du liquide de refroidissement trop bas, il s'avère y avoir, dans un premier temps, l'apparition de bulles de gaz dans le circuit puis une augmentation de la température si le taux de bulles devient vraiment trop important (ligne 8 du tableau).

Dans ce cas l'algorithme va identifier le fait que le calorstat fonctionne correctement et que la surchauffe est plutôt due au manque de liquide.

Si maintenant on se trouve dans un cas d'anomalie où le calorstat est anormalement bloqué en fermeture, l'algorithme voit d'abord l'augmentation de la température puis l'apparition de bulles car le moteur est trop chaud (ligne 8 du tableau).

Il identifie alors que le niveau est correct mais que c'est plutôt le calorstat qui est incriminé.

Ainsi, grâce à la comparaison de l'historique effectif des combinaisons de mesures avec des historiques pré-mémorisés, l'unité de traitement 400 réussit à distinguer entre les deux cas d'anomalies ayant pu causer la situation finale, c'est à dire température trop élevée et taux de bulles élevé (ligne 8 du tableau).

Ainsi, grâce à la comparaison de l'historique effectif des combinaisons de mesures avec des historiques pré-mémorisés, l'unité de traitement 400 réussit à distinguer entre les deux cas d'anomalies ayant pu causer la situation finale, c'est à dire température trop élevée et taux de bulles élevé (ligne 8 du tableau).

L'unité de traitement 400 des informations fait préférentiellement appel à un microcontrôleur pour assurer ce traitement. Or le capteur de bulles 300 utilise déjà un microcontrôleur 400 comme on le décrira ci-après. Il est avantageux d'utiliser ce même microcontrôleur pour effectuer à la fois la fonction d'identification de taux de bulles trop élevé et le diagnostic du système de refroidissement.

L'interface client 400 peut être de n'importe quel type. Toutefois, il est à noter que le système qui contrôle le fonctionnement d'un moteur thermique à besoin de connaître la température du liquide de refroidissement. Il est avantageux, sous cet aspect, d'utiliser une interface 600 capable de renvoyer à la fois le diagnostic du circuit de refroidissement et la température du liquide, voire même, au besoin, la pression. L'interface 600 peut être de type CAN, LIN, Asynchrone et ce sans limitation aucune de technologie.

Le capteur de présence de bulles 300 qui est avantageusement préconisé ici est un capteur de taux de bulle à détection de bulles du type comprenant un émetteur de lumière 310 et un récepteur de lumière 320. Il présente avantageusement des moyens de traitement mettant en oeuvre un algorithme 330 qui calcule une variation de l'intensité lumineuse entre deux mesures successives du récepteur. Ces moyens de mesure de variations sont notamment des moyens pour comparer une variation de l'intensité lumineuse entre deux mesures avec un seuil prédéfini, le franchissement du seuil initiant l'incrémentation d'un compteur qui déclenche lui-même une alerte lorsqu'une autre valeur seuil prédéfinie est dépassée cette fois par ce compteur.

Un tel détecteur de taux de bulle trop élevé est exposé dans la demande FR 02 14 805 au nom du déposant.

## Revendications

1. Dispositif de surveillance du bon fonctionnement du circuit de refroidissement (50) d'un moteur thermique de véhicule automobile, comprenant un capteur de température (100) et un capteur de pression (200), **caractérisé en ce qu'**il comprend également un capteur de présence de bulles (300), une mémoire dans laquelle sont stockés des scénarios d'anomalies consistant chacun en une combinaison spécifique de résultats de mesure parmi la pression, la température et la présence de bulles, et en outre des moyens (400, 500) aptes à comparer les mesures fournies par les capteurs avec celles des scénarios d'anomalies préenregistrés afin d'identifier l'apparition effective d'un de ces scénarios dans le circuit de refroidissement (50).

2. Dispositif de surveillance selon la revendication 1, **caractérisé en ce que** chaque scénario inclut des données indiquant la nature d'une anomalie associée à ce scénario.

3. Dispositif de surveillance selon l'une quelconque des revendications précédentes, **caractérisé en ce que** le dispositif (100, 200, 300, 400, 500) comprend un scénario préenregistré qui consiste en une température non notable, une pression non notable et un taux de bulles trop élevé, ce scénario incluant l'indication d'un niveau de liquide insuffisant.

4. Dispositif de surveillance selon l'une quelconque des revendications précédentes, **caractérisé en ce que** le dispositif (100, 200, 300, 400, 500) inclut un scénario préenregistré qui consiste en une température non notable, une pression trop élevée et un taux de bulles non notable, ce scénario incluant l'indication d'un blocage de valve de sécurité.

5. Dispositif de surveillance selon l'une quelconque des revendications précédentes, **caractérisé en ce que** le dispositif (100, 200, 300, 400, 500) inclut un scénario préenregistré qui consiste en une température non notable, une pression trop élevée et un taux de bulles trop élevé, ce scénario incluant l'indication d'un dysfonctionnement de joint de culasse.

6. Dispositif de surveillance selon l'une quelconque des revendications précédentes, **caractérisé en ce que** le dispositif (100, 200, 300, 400, 500) inclut un scénario préenregistré qui consiste en une température non notable, une pression trop faible et un taux de bulles non notable et ce scénario inclut l'indication d'une fuite de liquide.

7. Dispositif de surveillance selon l'une quelconque des revendications précédentes, **caractérisé en ce que** le dispositif (100, 200, 300, 400, 500, 600) inclut le scénario préenregistré qui consiste en une température non notable, une pression trop faible et un taux de bulles trop élevé et ce scénario inclut l'indication d'une situation anormale d'ouverture de bouchon de vase d'expansion.

8. Dispositif de surveillance selon l'une quelconque des revendications précédentes, **caractérisé en ce que** le dispositif (100, 200, 300, 400, 500, 600) inclut un scénario préenregistré qui consiste en une température trop élevée, une pression non notable et un taux de bulles non notable, et ce scénario inclut une indication de blocage en fermeture d'un calorstat.

9. Dispositif de surveillance selon l'une quelconque des revendications précédentes, **caractérisé en ce que** le dispositif (100, 200, 300, 400, 500, 600) inclut un scénario préenregistré qui consiste en une température trop élevée, une pression non notable et un taux de bulles trop élevé et ce scénario inclut une indication de niveau de liquide très insuffisant et/ou de calorstat en situation bloquée en fermeture.

10. Dispositif de surveillance selon l'une quelconque des revendications précédentes, **caractérisé en ce que** le dispositif (100, 200, 300, 400, 500, 600) inclut un scénario préenregistré qui consiste en une température trop élevée, une pression trop élevée et un taux de bulles non notable et ce scénario inclut l'indication de situation anormale de blocage d'une valve de sécurité et de situation anormale de calorstat bloqué en fermeture.

11. Dispositif de surveillance selon l'une quelconque des revendications précédentes, **caractérisé en ce que** le dispositif (100, 200 300, 400, 500, 600) inclut un scénario préenregistré qui consiste en une température trop élevée, une pression trop élevée et un taux de bulles trop élevé et ce scénario inclut l'indication d'un calorstat anormalement bloqué en fermeture et d'un joint de culasse défectueux.

12. Dispositif de surveillance selon l'une quelconque des revendications précédentes, **caractérisé en ce que** le dispositif (100, 200 300, 400, 500, 600) inclut un scénario préenregistré qui consiste en une température trop élevée, une pression trop basse et un taux de bulles non notable et ce scénario inclut l'indication d'un calorstat anormalement bloqué en fermeture et d'une fuite de liquide.

13. Dispositif de surveillance selon l'une quelconque des revendications précédentes, **caractérisé en ce que** le dispositif (100, 200 300, 400, 500, 600) inclut un scénario préenregistré qui consiste en une température trop élevée, une pression trop basse et un taux de bulles trop élevé et ce scénario inclut une indication d'une ouverture anormale de bouchon de vase d'expansion et de calorstat anormalement bloqué en fermeture.

14. Dispositif de surveillance selon l'une quelconque des revendications précédentes, **caractérisé en ce que** le dispositif (100, 200 300, 400, 500, 600) inclut un scénario préenregistré qui consiste en une température trop basse, une pression non notable et un taux de bulles non notable et ce scénario inclut une indication d'un calorstat anormalement bloqué en ouverture.

15. Dispositif de surveillance selon l'une quelconque des revendications précédentes, **caractérisé en ce que** le dispositif (100, 200 300, 400, 500, 600) inclut un scénario préenregistré qui consiste en une température trop basse, une pression non notable et un taux de bulles trop élevé et ce scénario inclut l'indication d'un calorstat anormalement bloqué en ouverture et d'un niveau de liquide insuffisant.

16. Dispositif de surveillance selon l'une quelconque des revendications précédentes, **caractérisé en ce que** le dispositif (100, 200 300, 400, 500, 600) inclut un scénario préenregistré qui consiste en une température trop basse, une pression trop élevée et un taux de bulles non notable et ce scénario inclut l'indication d'un calorstat anormalement bloqué en ouverture et d'une valve de sécurité bloqué.

17. Dispositif de surveillance selon l'une quelconque des revendications précédentes, **caractérisé en ce que** le dispositif (100, 200 300, 400, 500, 600) inclut un scénario préenregistré qui consiste en une température trop basse, une pression trop élevée, un taux de bulles trop élevé et ce scénario inclut l'indication d'un calorstat anormalement bloqué en ouverture et d'un joint de culasse défectueux.

18. Dispositif de surveillance selon l'une quelconque des revendications précédentes, **caractérisé en ce que** le dispositif (100, 200 300, 400, 500, 600) inclut un scénario préenregistré qui consiste en une température trop basse, une pression trop basse et un taux de bulles non notable et ce scénario inclut l'indication d'un calorstat anormalement bloqué en ouverture et d'une fuite de liquide.

19. Dispositif de surveillance selon l'une quelconque des revendications précédentes, **caractérisé en ce que** le dispositif (100, 200 300, 400, 500, 600) inclut un scénario préenregistré qui consiste en une température trop basse, une pression trop basse et un taux de bulles trop élevé et ce scénario inclut l'indication d'un calorstat anormalement bloqué en ouverture et d'un bouchon de vase d'expansion anormalement ouvert.

20. Dispositif de surveillance selon l'une quelconque des revendications précédentes, **caractérisé en ce que** le dispositif (100, 200 300, 400, 500, 600) inclut au moins un scénario d'anomalie préenregistré qui consiste en l'apparition de combinaisons successives de mesures parmi la température, la pression et la présence élevée de bulles, le dispositif incluant en outre des moyens de prise en compte d'un historique de combinaisons de mesures effectives fournies par les trois capteurs, ces moyens étant aptes à comparer cet historique avec ledit au moins un scénario de combinaisons successives pour identifier l'apparition effective de ce scénario de combinaisons successives dans le circuit de refroidissement.

21. Dispositif de surveillance selon la revendication précédente, **caractérisé en ce qu'**il inclut le scénario préenregistré consistant au passage entre les deux combinaisons suivantes :
• l'apparition d'un taux de bulles trop élevé et une température non notable, puis
• un taux de bulles trop élevé et une température trop élevée,
ce scénario incluant une indication d'un niveau de liquide de refroidissement trop bas.

22. Dispositif de surveillance selon l'une quelconque des revendications précédentes, **caractérisé en ce qu'**il inclut le scénario préenregistré consistant au passage entre les deux combinaisons suivantes :
• température trop élevée et taux de bulle non notable, puis
• température trop élevée et taux de bulle trop élevé, ce scénario incluant une indication selon laquelle un calorstat du circuit présente un dysfonctionnement.

23. Dispositif de surveillance selon l'une quelconque des revendications précédentes, **caractérisé en ce que** les moyens de comparaison de résultats de mesure avec les combinaisons de scénarios préenregistrés sont constitués par un microcontrôleur (400), ce microcontrôleur (400) réalisant également un prétraitement des signaux d'entrée et de sortie d'une source (310) et d'un capteur (320) de lumière formant le capteur de taux de bulles (300).

24. Procédé de surveillance de circuit de refroidissement de moteur thermique de véhicule automobile comprenant le fait de mesurer la température de liquide de refroidissement et la pression dans le circuit de refroidissement (50), **caractérisé en ce qu'**il comprend :
a) l'étape consistant à fournir également une mesure de présence de bulles dans le circuit de refroidissement (50),
b) l'étape consistant à comparer ces mesures avec celles de scénarios d'anomalies prédéfinis, chacun des scénarios consistant en une combinaison spécifique de résultats de mesures parmi la température, la pression et la présence de bulles,
c) l'étape consistant à identifier l'apparition effective d'un de ces scénarios d'anomalie dans le circuit de refroidissement en cas de similitude entre la combinaison de résultats des mesures effectives et la combinaison prédéfinie de résultats de mesures de ce scénario.

## Claims

1. Device for monitoring the proper operation of the cooling circuit (50) of a motor vehicle internal combustion engine, comprising a temperature sensor (100) and a pressure sensor (200), **characterized in that** it also comprises a sensor (300) for detecting the presence of bubbles, a memory in which there are stored anomaly scenarios each consisting of a specific combination of results of measurements from among pressure, temperature and the presence of bubbles, and additionally means (400, 500) adapted to compare the measurements provided by the sensors with those of the prerecorded anomaly scenarios so as to identify the actual occurrence of one of these scenarios in the cooling circuit (50).

2. Monitoring device according to Claim 1, **characterized in that** each scenario includes data indicating the nature of an anomaly associated with this scenario.

3. Monitoring device according to either one of the preceding claims, **characterized in that** the device (100, 200, 300, 400, 500) comprises a prerecorded scenario which consists of a non-significant temperature, a non-significant pressure and an excessively high bubble level, this scenario including the indication of an inadequate fluid level.

4. Monitoring device according to either one of the preceding claims, **characterized in that** the device (100, 200, 300, 400, 500) includes a prerecorded scenario which consists of a non-significant temperature, an excessively high pressure and a non-significant bubble level, this scenario including the indication of a safety valve jam.

5. Monitoring device according to any one of the preceding claims, **characterized in that** the device (100, 200, 300, 400, 500) includes a prerecorded scenario which consists of a non-significant temperature, an excessively high pressure and an excessively high bubble level, this scenario including the indication of a cylinder head gasket malfunction.

6. Monitoring device according to any one of the preceding claims, **characterized in that** the device (100, 200, 300, 400, 500) includes a prerecorded scenario which consists of a non-significant temperature, an excessively low pressure and a non-significant bubble level, and this scenario includes the indication of a fluid leak.

7. Monitoring device according to any one of the preceding claims, **characterized in that** the device (100, 200, 300, 400, 500, 600) includes the prerecorded scenario which consists of a non-significant temperature, an excessively low pressure and an excessively high bubble level, and this scenario includes the indication of an abnormal situation of expansion tank cap opening.

8. Monitoring device according to any one of the preceding claims, **characterized in that** the device (100, 200, 300, 400, 500, 600) includes a prerecorded scenario which consists of an excessively high temperature, a non-significant pressure and a non-significant bubble level, and this scenario includes an indication of a thermostat being jammed shut.

9. Monitoring device according to any one of the preceding claims, **characterized in that** the device (100, 200, 300, 400, 500, 600) includes a prerecorded scenario which consists of an excessively high temperature, a non-significant pressure and an excessively high bubble level, and this scenario includes an indication of very inadequate fluid level and/or of the thermostat being in a jammed-shut situation.

10. Monitoring device according to any one of the preceding claims, **characterized in that** the device (100, 200, 300, 400, 500, 600) includes a prerecorded scenario which consists of an excessively high temperature, an excessively high pressure and a non-significant bubble level, and this scenario includes the indication of an abnormal safety valve jam situation and of an abnormal jammed-shut thermostat situation.

11. Monitoring device according to any one of the preceding claims, **characterized in that** the device (100, 200, 300, 400, 500, 600) includes a prerecorded scenario which consists of an excessively high temperature, an excessively high pressure and an excessively high bubble level, and this scenario includes the indication of an abnormally jammed-shut thermostat and of a defective cylinder head gasket.

12. Monitoring device according to any one of the preceding claims, **characterized in that** the device (100, 200, 300, 400, 500, 600) includes a prerecorded scenario which consists of an excessively high temperature, an excessively low pressure and a non-significant bubble level, and this scenario includes the indication of an abnormally jammed-shut thermostat and of a fluid leak.

13. Monitoring device according to any one of the preceding claims, **characterized in that** the device (100, 200, 300, 400, 500, 600) includes a prerecorded scenario which consists of an excessively high temperature, an excessively low pressure and an excessively high bubble level, and this scenario includes an indication of an abnormal opening of the expansion tank cap and of an abnormally jammed-shut thermostat.

14. Monitoring device according to any one of the preceding claims, **characterized in that** the device (100, 200, 300, 400, 500, 600) includes a prerecorded scenario which consists of an excessively low temperature, a non-significant pressure and a non-significant bubble level, and this scenario includes an indication of an abnormally jammed-open thermostat.

15. Monitoring device according to any one of the preceding claims, **characterized in that** the device (100, 200, 300, 400, 500, 600) includes a prerecorded scenario which consists of an excessively low temperature, a non-significant pressure and an excessively high bubble level, and this scenario includes the indication of an abnormally jammed-open thermostat and of an inadequate fluid level.

16. Monitoring device according to any one of the preceding claims, **characterized in that** the device (100, 200, 300, 400, 500, 600) includes a prerecorded scenario which consists of an excessively low temperature, an excessively high pressure and a non-significant bubble level, and this scenario includes the indication of an abnormally jammed-open thermostat and of a jammed safety valve.

17. Monitoring device according to any one of the preceding claims, **characterized in that** the device (100, 200, 300, 400, 500, 600) includes a prerecorded scenario which consists of an excessively low temperature, an excessively high pressure and an excessively high bubble level, and this scenario includes the indication of an abnormally jammed-open thermostat and of a defective cylinder head gasket.

18. Monitoring device according to any one of the preceding claims, **characterized in that** the device (100, 200, 300, 400, 500, 600) includes a prerecorded scenario which consists of an excessively low temperature, an excessively low pressure and a non-significant bubble level, and this scenario includes the indication of an abnormally jammed-open thermostat and of a fluid leak.

19. Monitoring device according to any one of the preceding claims, **characterized in that** the device (100, 200, 300, 400, 500, 600) includes a prerecorded scenario which consists of an excessively low temperature, an excessively low pressure and an excessively high bubble level, and this scenario includes the indication of an abnormally jammed-open thermostat and of an abnormally open expansion tank cap.

20. Monitoring device according to any one of the preceding claims, **characterized in that** the device (100, 200, 300, 400, 500, 600) includes at least one prerecorded anomaly scenario which consists of the occurrence of successive combinations of measurements from among temperature, pressure and the elevated presence of bubbles, the device additionally including means for taking into account a history of combinations of actual measurements provided by the three sensors, these means being adapted to compare this history with the said at least one scenario of successive combinations so as to identify the actual occurrence of this scenario of successive combinations in the cooling circuit.

21. Monitoring device according to the preceding claim, **characterized in that** it includes the prerecorded scenario consisting of the changeover between the following two combinations:
• the occurrence of an excessively high bubble level and a non-significant temperature, then
• an excessively high bubble level and an excessively high temperature,
this scenario including an indication of an excessively low cooling fluid level.

22. Monitoring device according to any one of the preceding claims, **characterized in that** it includes the prerecorded scenario consisting of the changeover between the following two combinations:
• excessively high temperature and non-significant bubble level, then
• excessively high temperature and excessively high bubble level,
this scenario including an indication whereby a thermostat of the circuit has a malfunction.

23. Monitoring device according to any one of the preceding claims, **characterized in that** the means for comparing measurement results with the combinations of prerecorded scenarios are formed by a microcontroller (400), this microcontroller (400) also carrying out a preprocessing of the input and output signals from a light source (310) and light detector (320) which form the bubble level sensor (300).

24. Method of monitoring the cooling circuit of a motor vehicle internal combustion engine, comprising the action of measuring the cooling fluid temperature and the pressure in the cooling circuit (50), **characterized in that** it comprises:
a) the step consisting in additionally providing a measurement of the presence of bubbles in the cooling circuit (50),
b) the step consisting in comparing these measurements with those of predefined anomaly scenarios, each of the scenarios consisting of a specific combination of results of measurements from among temperature, pressure and the presence of bubbles,
c) the step consisting in identifying the actual occurrence of one of these anomaly scenarios in the cooling circuit in the event of similarity between the combination of actual measurement results and the predefined combination of measurement results of this scenario.

## Patentansprüche

1. Vorrichtung zum Überwachen des ordnungsgemäßen Funktionierens des Kühlkreislaufs (50) eines Kraftfahrzeugverbrennungsmotors, umfassend einen Temperatursensor (100) und einen Drucksensor (200), **dadurch gekennzeichnet, dass** sie ferner einen Blasengegenwartssensor (300), einen Speicher, in dem Anomalienszenarien gespeichert sind, die jeweils aus einer spezifischen Kombination von Messergebnissen unter Druck, Temperatur und Gegenwart von Blasen bestehen, und ferner Mittel (400, 500) aufweist, die die von den Sensoren gelieferten Messwerte mit denen der voraufgezeichneten Anomalienszenarien vergleichen können, um das effektive Auftreten eines dieser Szenarien in dem Kühlkreislauf (50) zu identifizieren.

2. Überwachungsvorrichtung nach Anspruch 1, **dadurch gekennzeichnet, dass** jedes Szenario Daten enthält, die die Art einer mit diesem Szenario verbundenen Anomalie anzeigen.

3. Überwachungsvorrichtung nach einem der vorhergehenden Ansprüche, **dadurch gekennzeichnet, dass** die Vorrichtung (100, 200, 300, 400, 500) ein voraufgezeichnetes Szenario aufweist, das aus einer unauffälligen Temperatur, einem unauffälligen Druck und einem zu hohen Blasenprozentsatz besteht, wobei dieses Szenario die Anzeige eines unzureichenden Flüssigkeitsstands umfasst.

4. Überwachungsvorrichtung nach einem der vorhergehenden Ansprüche, **dadurch gekennzeichnet, dass** die Vorrichtung (100, 200, 300, 400, 500) ein voraufgezeichnetes Szenario enthält, das aus einer unauffälligen Temperatur, einem zu hohen Druck und einem unauffälligen Blasenprozentsatz besteht, wobei das Szenario die Anzeige eines Blockierens eines Sicherheitsventils umfasst.

5. Überwachungsvorrichtung nach einem der vorhergehenden Ansprüche, **dadurch gekennzeichnet, dass** die Vorrichtung (100, 200, 300, 400, 500) ein voraufgezeichnetes Szenario enthält, das aus einer unauffälligen Temperatur, einem zu hohen Druck und einem zu hohen Blasenprozentsatz besteht, wobei dieses Szenario das Anzeigen einer Betriebsstörung der Zylinderkopfdichtung umfasst.

6. Überwachungsvorrichtung nach einem der vorhergehenden Ansprüche, **dadurch gekennzeichnet, dass** die Vorrichtung (100, 200, 300, 400, 500) ein voraufgezeichnetes Szenario enthält, das aus einer unauffälligen Temperatur, einem zu geringen Druck und einem unauffälligen Blasenprozentsatz besteht, und dass dieses Szenario das Anzeigen eines Flüssigkeitslecks umfasst.

7. Überwachungsvorrichtung nach einem der vorhergehenden Ansprüche, **dadurch gekennzeichnet, dass** die Vorrichtung (100, 200, 300, 400, 500, 600) das voraufgezeichnete Szenario enthält, das aus einer unauffälligen Temperatur, einem zu niedrigen Druck und einem zu hohen Blasenprozentsatz besteht, und dass dieses Szenario die Anzeige einer anormalen Öffnungssituation des Stopfens des Ausdehnungsgefäßes umfasst.

8. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu hohen Temperatur, einem unauffälligen Druck und einem unauffälligen Blasenprozentsatz besteht, und dass dieses Szenario eine Anzeige eines geschlossen blockierten Thermostats umfasst.

9. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einem zu hohen Druck, einem unauffälligen Druck und einem zu hohen Blasenprozentsatz besteht, und dass dieses Szenario eine Anzeige eines sehr unzureichenden Flüssigkeitsfüllstands und/oder geschlossen blockierten Thermostats umfasst.

10. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario aufweist, das aus einer zu hohen Temperatur, einem zu hohen Druck und einem unauffälligen Blasenprozentsatz besteht, und dass dieses Szenario die Anzeige einer anormalen Blockierungssituation eines Sicherheitsventils und einer anormalen Situation eines geschlossen blockierten Thermostats umfasst.

11. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu hohen Temperatur, einem zu hohen Druck und einem zu hohen Blasenprozentsatz besteht, und dass dieses Szenario das Anzeigen eines anormal geschlossen blockierten Thermostats und einer defekten Zylinderkopfdichtung umfasst.

12. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu hohen Temperatur, einem zu niedrigen Druck und einem unauffälligen Blasenprozentsatz besteht, und dass dieses Szenario das Anzeigen eines anormal geschlossen blockierten Thermostats und eines Flüssigkeitslecks umfasst.

13. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu hohen Temperatur, einem zu niedrigen Druck und einem zu hohen Blasenprozentsatz besteht, und dass dieses Szenario eine Anzeige einer anormalen Öffnung des Ausdehnungsgefäßstopfens und eines anormal geschlossen blockierten Thermostats umfasst.

14. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu niedrigen Temperatur, einem unauffälligen Druck und einem unauffälligen Blasenprozentsatz besteht, und dass dieses Szenario eine Anzeige eines anormal offen blockierten Thermostats umfasst.

15. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu niedrigen Temperatur, einem unauffälligen Druck und einem zu hohen Blasenprozentsatz besteht, und dass dieses Szenario die Anzeige eines anormal offen blockierten Thermostats und eines unzureichenden Flüssigkeitsfüllstands umfasst.

16. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu niedrigen Temperatur, einem zu hohen Druck und einem unauffälligen Blasenprozentsatz besteht, und dass dieses Szenario die Anzeige eines anormal offen blockierten Thermostats und eines blockierten Sicherheitsventils umfasst.

17. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu niedrigen Temperatur, einem zu hohen Druck, einem zu hohen Blasenprozentsatz besteht, und dass dieses Szenario die Anzeige eines anormal offen blockierten Thermostats und einer defekten Zylinderkopfdichtung umfasst.

18. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu niedrigen Temperatur, einem zu niedrigen Druck und einem unauffälligen Blasenprozentsatz besteht, und dass dieses Szenario die Anzeige eines anormal offen blockierten Thermostats und eines Flüssigkeitslecks umfasst.

19. Überwachungsvorrichtung nach einem der vorhergehenden Ansprüche, **dadurch gekennzeichnet, dass** die Vorrichtung (100, 200, 300, 400, 500, 600) ein voraufgezeichnetes Szenario enthält, das aus einer zu niedrigen Temperatur, einem zu niedrigen Druck und einem zu hohen Blasenprozentsatz besteht, und dass dieses Szenario das Anzeigen eines anormal offen blockierten Thermostats und eines anormal offenen Ausdehnungsgefäßstopfens umfasst.

20. Überwachungsvorrichtung nach einem der vorhergehenden Ansprüche, **dadurch gekennzeichnet, dass** die Vorrichtung (100, 200, 300, 400, 500, 600) mindestens ein voraufgezeichnetes Anomalienszenario enthält, das im Auftreten aufeinander folgender Messkombinationen aus Temperatur, Druck und hoher Gegenwart von Blasen besteht, wobei die Vorrichtung ferner Mittel zum Berücksichtigen einer Historie effektiver Messkombinationen, die von den drei Sensoren geliefert werden, umfasst, wobei diese Mittel diese Historie mit dem mindestens einen Szenario aufeinander folgender Kombinationen vergleichen können, um das effektive Auftreten dieses Szenarios aufeinander folgender Kombinationen in dem Kühlkreislauf zu identifizieren.

21. Überwachungsvorrichtung gemäß dem vorhergehenden Anspruch, **dadurch gekennzeichnet, dass** es das voraufgezeichnete Szenario enthält, das im Übergang zwischen den zwei folgenden Kombinationen besteht:
· Auftreten eines zu hohen Blasenprozentsatzes und einer unauffälligen Temperatur, dann
· eines zu hohen Blasenprozentsatzes und einer zu hohen Temperatur,
wobei dieses Szenario eine Anzeige eines zu niedrigen Kühlflüssigkeitsfüllstands umfasst.

22. Überwachungsvorrichtung nach einem der vorhergehenden Ansprüche, **dadurch gekennzeichnet, dass** sie das voraufgezeichnete Szenario enthält, das im Übergang aus den zwei folgenden Kombinationen besteht:
· zu hohe Temperatur und unauffälliger Blasenprozentsatz, dann
· zu hohe Temperatur und zu hoher Blasenprozentsatz,
wobei dieses Szenario eine Anzeige umfasst, gemäß welcher ein Thermostat des Kreislaufs eine Betriebsstörung aufweist.

23. Überwachungsvorrichtung nach einem der vorhergehenden Ansprüche, **dadurch gekennzeichnet, dass** die Mittel zum Vergleichen der Messergebnisse mit den voraufgezeichneten Szenarienkombinationen aus einem Mikrocontroller (400) bestehen, wobei dieser Mikrocontroller (400) auch ein Vorverarbeiten der Eingangs- und Ausgangssignale einer Quelle (310) und eines Lichtsensors (320), der den Blasenprozentsatzsensor (300) bildet, ausführt.

24. Überwachungsverfahren des Kühlkreislaufs eines Kraftfahrzeugverbrennungsmotors, bei dem die Kühlflüssigkeitstemperatur und der Druck in dem Kühlkreislauf (50) gemessen werden, **dadurch gekennzeichnet, dass** es Folgendes umfasst:
a) den Schritt, der darin besteht, auch eine Messung von Blasengegenwart im Kühlkreislauf (50) zu liefern,
b) den Schritt, der darin besteht, diese Messungen mit denen vordefinierter Anomalienszenarien zu vergleichen, wobei jedes der Szenarien aus einer spezifischen Kombination von Messergebnissen aus Temperatur, Druck und Gegenwart von Blasen besteht,
c) den Schritt, der darin besteht, das effektive Auftreten eines dieser Anomalienszenarien in dem Kühlkreislauf bei Ähnlichkeit zwischen der Kombination aus effektiven Messergebnissen und der vordefinierten Kombination von Messergebnissen dieses Szenarios zu identifizieren.
